# EUROPÄISCHE PATENTSCHRIFT

(11) **EP 0 810 695 B1**
(45) Veröffentlichungstag und Bekanntmachung des Hinweises auf die Patenterteilung: **17.09.2003**
(21) Anmeldenummer: 97108507.1
(22) Anmeldetag: 27.05.1997
(51) Int. Cl.: H01R 13/627, H01R 13/58

(54) **Steckverbinder**
Plug connector
Connecteur à fiche

(30) Priorität: 30.05.1996 DE 19621614
(43) Veröffentlichungstag der Anmeldung: 03.12.1997
(73) Patentinhaber: ITT MANUFACTURING ENTERPRISES, INC., Wilmington, Delaware 19801 (US)
(72) Erfinder: Schremmer, Andreas, 73614 Schorndorf (DE); Schimmele, Tobias, 74348 Lauffen (DE); Illg, Manfred, 71384 Weinstadt (DE)
(74) Vertreter: Dreiss, Fuhlendorf, Steimle & Becker

(56) Entgegenhaltungen:
- EP-A- 0 512 438

## Beschreibung

Die vorliegende Erfindung bezieht sich auf einen Steckverbinder nach dem Oberbegriff des Anspruchs 1.

Steckverbinder dieser Art, wie sie beispielsweise in Mobiltelefonen verwendet werden und wie sie beispielsweise in DE 195 00 102 A1 beschrieben sind, sollen zwar in immer kleiner werdender Ausführung angeboten werden, müssen jedoch stets dieselben Kräfte beim Ein- und Ausstecken eines Kabelsteckers aushalten können. Bei solchen Steckverbindern greift die mechanische Belastung, wie sie sich beim Ein- und Ausstecken durch die Verriegelgung mit dem Kabelstecker ergibt, unmittelbar auf das Kunststoffgehäuse, in dem der eine Verriegelungsteil der Verriegelungsvorrichtung zwischen Steckverbinder und Kabelstecker von der Deckwand her eingesteckt ist. Vom Kunststoffgehäuse aus wirkt sich die Belastung auf die leiterplattenseitigen Kontaktanschlüsse bzw. deren Lötverbindung mit der Leiterplatte aus. Eine gewisse Entlastung dieser Lötverbindung ist durch in das Kunststoffgehäuse seitlich eingesteckte Lötwinkel gegeben. Nachteilig ist nicht nur die unmittelbare Übertragung der mechanischen Belastung unmittelbar auf das Kunststoffgehäuse und die Lötverbindung sondern auch die Vielzahl der für den Aufbau des Steckverbinders zu verwendenden und damit zu montierenden Teile. Dies alles erfordert ein stabiles und wegen der Materialauswahl Kunststoff für das Gehäuse voluminöses Bauteil.

In EP-A-512 438 wird ein Steckverbinder nach dem Oberbegriff von Anspruch 1 beschrieben.

Aufgabe der vorligenden Erfindung ist es, einen Steckverbinder der eingangs genannten Art zu schaffen, bei dem die mechanische Belastung auf das Kunststoffgehäuse erheblich reduziert und die Anzahl der Bauteile verringert ist.

Zur Lösung dieser Aufgabe sind bei einem Steckverbinder der genannten Art die im Anspruch 1 angegebenen Merkmale vorgesehen.

Durch die erfindungsgemäßen Maßnahmen ist erreicht, daß die mechanische Belastung, die insbesondere durch die Arretierung beim Ein- und Ausstecken des Kabelsteckers auftritt, vom Kunststoffgehäuse auf den Metallbügel und damit unmittelbar auf dessen Befestigung an der Leiterplatte übertragen ist.

Dadurch kann das Kunststoffgehäuse dünnwandiger und infolgedessen weniger voluminös gefertigt werden. Außerdem ist erreicht, daß die mechanische Belastung von der elektrischen Kontaktgabe zwischen den leiterplattenseitigen Kontaktanschlüssen und der Leiterplatte weggenommen ist. Ein weiterer Vorteil der erfindungsgemäßen Maßnahmen besteht darin, daß lediglich ein einziges Bauteil, nämlich der Metallbügel für die Montage verwendet werden muß, der außerdem gleichzeitig als elektrische Abschirmung dienen kann.

Bei einer bevorzugten Ausführungsform vorliegender Erfindung sind die Merkmale gemäß Anspruch 2 vorgesehen, womit einerseits eine Vorfixierung des Metallbügels auf der Leiterplatte und andererseits eine Entlastung der Lötverbindung zwischen Lötwinkel des Metallbügels und der Leiterplatte erreicht ist.

Eine optimale Fixierung des Kunststoffgehäuses relativ zum Metallbügel ergibt sich dann, wenn die Merkmale gemäß Anspruch 3 vorgesehen sind.

Eine zweckmäßige Verriegelung eines mit elastischen Verriegelungsteilen versehenen Kabelsteckers am Steckverbinder ergibt sich dann, wenn die Merkmale gemäß Anspruch 4 vorgesehen sind, da dadurch die elastischen Verriegelungsteile des Kabelsteckers unmittelbar hinter die Verriegelungslasche des starren Metallbügels greifen können.

Weitere bevorzugte Ausgestaltungen des Metallbügels ergeben sich aus den Merkmalen eines oder mehrerer der Ansprüche 5 bis 9.

Eine zweckmäßige Ausgestaltung der Kontaktanordnung des Steckverbinders ergibt sich mit den Merkmalen des Anspruchs 10.

Da für die kabelsteckerseitigen Kontaktanschlüsse des Steckverbinders im allgemeinen mehr Platz zur Verfügung steht, als dies auf der leiterplattenseitigen Kontaktanschlußanordnung der Fall ist, ist es in weiterer Ausgestaltung vorliegender Erfindung zweckmäßig, die Merkmale nach Anspruch 11 vorzusehen. Eine bevorzugte Ausgestaltung hierfür ist durch die Merkmale nach Anspruch 12 gegeben.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in Explosionsdarstellung und perspektivischer Unteransicht einen Steckverbinder gemäß einem bevorzugten Ausführungsbeispiel vorliegender Erfindung,
- Figur 2: in Explosionsdarstellung und perspektivischer Draufsicht den Steckverbinder nach Figur 1,
- Figur 3: in entsprechend der Figur 2 perspektivischer Darstellung und zusammengebautem Zustand den Steckverbinder nach Figur 1,
- Figur 4: in perspektivischer Vorderansicht gemäß Pfeil IV der Figur 3 den zusammengebauten Steckverbinder, und
- Figur 5: in perspektivischer Darstellung einen mit dem Steckverbinder nach den Figuren 1 bis 4 verwendbaren Kabelstecker.

Der in den Figuren 1 bis 4 dargestellte Steckverbinder 10 gemäß einem bevorzugten Ausführungsbeispiel vorliegender Erfindung wird beispielsweise in Mobiltelefone eingebaut und dort mit einer in Figur 3 angedeuteten Leiterplatte 15 elektrisch und mechanisch verbunden. Der Steckverbinder 10 kann beispielsweise mit einem in Figur 5 dargestellten Kabelstecker 11 verbunden werden.

Der Steckverbinder 10 ist aus im wesentlichen drei Teilen zusammengesetzt, nämlich einem Kunststoffgehäuse 12, einer in das Gehäuse 12 verrastend einsteckbaren Einheit 20 aus einer Kontaktanordnung 13 und deren Halter 36 und einem auf das Kunststoffgehäuse 12 aufsetzbaren einstückigen Metallbügel 14.

Das dünnwandige Kunststoffgehäuse 12 besitzt eine etwa quaderförmige Außenform und einen ebenfalls quaderförmigen Innenraum 16, der zur kabelsteckerseitigen Front bzw. Vorderseite 17 hin entsprechend dem lichten Querschnitt des Kunststoffgehäuses 12 offen ist. Das leiterplattenseitige Ende bzw. Rückseite 18 des Innenraums 16 ist von einer mit einem Längsschlitz 19 versehenen Rückwand 21 abgedeckt. Zur Außenseite hin abstehend ist die Rückwand 21 mit einem Führungsansatz 22 versehen, der eine Rastausnehmung 23 besitzt. Nahe der Vorderseite 17 und parallel zu den beiden Seitenwänden 26 und 27 besitzt sowohl die Deckwand 28 als auch der Boden 29 des Kunststoffgehäuses 12 einen Schlitz 31 und 32 bzw. 33 und 34, wobei die jeweils übereinander angeordneten Schlitze 31 und 33 bzw. 32 und 34 in Deckwand und Boden miteinander fluchten.

Die metallische Kontaktanordnung 13 ist in dem Halter 36 aus Kunststoff eingegossen, der im Querschnitt länglich . rechteckförmig ist und die einzelnen Kontaktstege 37 auf Abstand hält. Die nebeneinander angeordneten Kontaktstege 37 besitzen kabelsteckerseitig ebene Anschlußenden 38 und leiterplattenseitig zur Leiterplatte 15 hin abgekröpfte Anschlußenden 39. Während die kabelseitigen Anschlußenden 38 in einem einem Kabelstecker 11 entsprechendem Raster von beispielsweise etwa 0,8 mm gehalten sind, sind die leiterplattenseitigen Anschlußenden 39 auf einem verringerten Raster von beispielsweise etwa 0,5 mm gehalten. Diese Verkleinerung des Rasters und der Breite der Kontaktstege 37 erfolgt in einem in Figur 2 angedeutetem Übergangsbereich 40 innerhalb des Halters 36. Der Querschnitt des Halters 36 entspricht dem Querschnitt des Längsschlitzes 19 in der Rückwand 21 des Kunststoffgehäuses 12, in den er unter Führung auf dem Führungsansatz 22 eingebracht werden kann. Die Unterseite des Halters 36 ist mit beispielsweise zwei keilförmigen Rastnasen 41 (Figur 1) bestückt, die in eingeschobenem Zustand, in welchem Anschlagstege 42, 43 an dem freien Ende 44 des Führungsansatzes 22 anliegen, in die Rastausnehmung 23 aufgrund vorhergehender elastischer Verformung rasten.

In diesem durch Stecken verrastend miteinander verbundenen Zustand von Kunststoffgehäuse 12 und Einheit 20 ragen die leiterplattenseitigen Anschlußenden 39 der Kontaktanordnung 13 über die Rückseite 18 des Kunststoffgehäuses 12 hinaus, wobei die Unterseiten der Anschlußenden 39 mit der Unterseite des Kunststoffgehäuses 12 etwa fluchten. Demgegenüber sind die kabelsteckerseitigen Anschlußenden 38 etwas zurückgesetzt innerhalb der vorderseitigen Öffnung des Innenraums 16 angeordnet.

Der Metallbügel 14, der etwa kanalförmig ausgebildet ist, besitzt eine rechteckförmige Längsplatte 46, die beidseitig in um 90° umgebogene Seitenwangen 47, 48 übergeht. Jede Seitenwange 47, 48 ist längs etwa zwei Drittel ihrer Breite um 90° nach außen und parallel zur Längsplatte 46 zu einem Lötwinkel 51, 52 umgebogen, während das restliche Drittel der Breite der Seitenwange 47, 48 in seiner Verlängerung als Fixierlappen 53, 54 weitergeführt ist. Die Lötwinkel 51, 52 sind mit beispielsweise zwei nebeneinanderliegenden Bohrungen 56, 57 versehen. Die Längsplatte 46 des einstückigen Metallbügels 14 ist an einem vorderseitigen Bereich mit einer Ausklinkung in Form einer senkrecht von der Längsplatte 46 nach innen vorstehenden Verriegelungslasche 58, 59 versehen. Die lichte Weite der Längsplatte 46 zwischen den Seitenwangen 47 und 48 ist derart, daß der Metallbügel 14 ohne wesentliches Spiel über das Kunststoffgehäuse 12 gebracht werden kann, wobei die Tiefe des Metallbügels 14 geringer ist als diejenige des Kunststoffgehäuses 12. Die Höhe der Seitenwangen 47, 48 ist derart, daß die Unterseite der Lötwinkel 51, 52 mit der Unterseite des Bodens 29 des Kunststoffgehäuses 12 etwa fluchtet, so daß die Lötwinkel 51, 52 mit der Leiterplatte 15 verlötet werden können, wobei die Bohrungen 56, 57 in den Lötwinkeln 51, 52 eine vergrößerte benetzte Lötmittelfläche bewirken. Die Leiterplatte 15 ist mit Schlitzen 55 versehen, in die zur Fixierung des Metallbügels 14 an der Leiterplatte vor dem Verlöten die Fixierlappen 53, 54 eindringen. Die Verriegelungslaschen 58, 59 schließlich sind derart ausgeklinkt und von einer derartigen Länge, daß sie bei auf das Kunststoffgehäuse 12 aufgesetztem Metallbügel 14 die Schlitze 31 und 32 in der Deckwand 28 durchdringen und in die Schlitze 33 und 34 des Bodens 29 eindringen. Dadurch ist das Kunststoffgehäuse 12 am Metallbügel 14 unverrückbar gehalten.

Die Verriegelungslaschen 58, 59 dienen ferner der verriegelnden Halterung des in Figur 5 dargestellten Kabelsteckers 11. Dieser Kabelstecker 11 besitzt am vorderen Ende seines eine Kontaktanordnung 62 aufnehmenden Gehäuses 61, in das ein Kabel 63 eingeführt ist, ein Steckerbauteil 64, das aktive Kontakte besitzt, die mit den steckerseitigen Anschlußenden 38 des Steckverbinders 10 verbindbar sind. Außerdem besitzt dieses Steckerbauteil 64 an beiden schmalen Seitenflächen elastische oder elastisch gehaltene Verriegelungszungen 67, die mit den Verriegelungslaschen 58, 59 des Metallbügels 14 im Kunststoffgehäuse 12 verrastend zusammenwirken. Hierzu ist der Innenraum 16 des Kunststoffgehäuses 12 in einem Bereich hinter den Verriegelungslaschen 58, 59 mit je einer hinterschnittenen Ausnehmung 49 versehen, in die die mit einer Nase 68 versehenen Verriegelungszungen 67 des Kabelsteckers 11, die durch am Gehäuse 61 seitlich gehaltene Griffe 69 bewegbar sind, greifen und damit unmittelbar hinter die Verriegelungslaschen 58, 59 gelangen.

## Patentansprüche

1. Steckverbinder (10), mit einem Kunststoffgehäuse (12), das an einer Leiterplatte (15) befestigbar ist und in welchem eine Kontaktanordnung (13) aufgenommen ist, deren leiterplattenseitigen Kontaktanschlüsse (39) zur Verbindung mit der Leiterplatte (15) aus dem Gehäuse (12) herausgeführt sind und deren kabelsteckerseitigen Kontaktanschlüsse (38) der Verbindung mit einem Kabelstecker (11) dienen, wobei das Gehäuse (12) Verriegelungsteile (58, 59) einer Verriegelungsvorrichtung zu seinem steckbaren Verriegeln mit einem Kabelstecker (11) besitzt, wobei ein Metallbügel (14) vorgesehen ist, der die Deckwand (28) und die Seitenwände (26, 27) des Kunststoffgehäuses (12) zumindest über einen Teil ihrer Tiefe übergreift und endseitig mit Lötwinkel (51, 52) bestückt ist, **dadurch gekennzeichnet, daß** die Verriegelungsteile (58, 59) Verriegelungslaschen (58, 59) sind, welche im Bereich der beiden Enden des Metallbügels (14) von der Längsplatte (46) des Metallbügels abstehen und in den Innenraum (16) des Kunststoffgehäuses (12) randseitig eintauchen.

2. Steckverbinder nach Anspruch 1, **dadurch gekennzeichnet, daß** der Metallbügel (14) vorzugsweise beidendig mit einem seine Seitenwand verlängernden und über die Unterseite des Lötwinkels (51, 52) ragenden Fixierlappen (53, 54) versehen ist.

3. Steckverbinder nach Anspruch 1 oder 2, **dadurch gekennzeichnet, daß** die Verriegelungslaschen (58, 59) durch einen Schlitz in der Deckwand (28) des Gehäuses (12) dringen und in einem Schlitz (33, 34) des Bodens (29) des Gehäuses (12) enden.

4. Steckverbinder nach mindestens einem der vorhergehenden Ansprüche, **dadurch gekennzeichnet, daß** der Innenraum (16) des Gehäuses (12) mit einer die Verriegelungslaschen (58, 59) hintergreifenden Erweiterung (49, 50) versehen ist.

5. Steckverbinder nach mindestens einem der vorhergehenden Ansprüche, **dadurch gekennzeichnet, daß** die Verriegelungslaschen (58, 59) von der Längsplatte (46) des Metallbügels (14) senkrecht abstehen.

6. Steckverbinder nach mindestens einem der vorhergehenden Ansprüche, **dadurch gekennzeichnet, daß** der Lötwinkel (51, 52) mit mindestens einer Durchgangsbohrung (56, 57) versehen ist.

7. Steckverbinder nach mindestens einem der vorhergehenden Ansprüche, **dadurch gekennzeichnet, daß** der Metallbügel (14) einstückig aus einem Blech geformt ist.

8. Steckverbinder nach Anspruch 7, **dadurch gekennzeichnet, daß** die Verriegelungslaschen (58, 59) aus der Längsplatte (46) des Metallbügels (14) ausgeklinkt sind.

9. Steckverbinder nach Anspruch 7 oder 8, **dadurch gekennzeichnet, daß** der Fixierlappen (53, 54) aus dem Lötwinkel (51, 52) ausgeklinkt ist.

10. Steckverbinder nach mindestens einem der vorhergehenden Ansprüche, **dadurch gekennzeichnet, daß** die Kontaktanordnung (13) in einem Kunststoffhalter (36) eingegossen ist, der in das Gehäuse (12) verrastend einsteckbar ist.

11. Steckverbinder nach mindestens einem der vorhergehenden Ansprüche, **dadurch gekennzeichnet, daß** die Rasterbreite der leiterplattenseitigen Kontaktanschlüsse (39) der Kontaktanordnung (13) geringer ist als die der kabelsteckerseitigen Kontaktanschlüsse (38) der Kontaktanordnung (13).

12. Steckverbinder nach Anspruch 11, **dadurch gekennzeichnet, daß** die Rasterbreite der leiterplattenseitigen Kontaktanschlüsse (39) 0,5 mm und die der kabelsteckerseitigen Kontaktanschlüsse (38) 0,8 mm beträgt.

## Claims

1. Plug connector (10) comprising a plastic housing (12) which can be fastened to a printed circuit sheet (15) and in which a contact arrangement (13) is received, of which the printed circuit sheet-side contact terminals (39) are guided out from the housing (12) for connection to the printed circuit sheet (15) and of which the cable connector-side contact terminals (38) are used for connection to a cable connector (11), the housing (12) comprising locking parts (58, 59) of a locking mechanism for pluggable locking with a cable connector (11), a metal stirrup (14) being provided which spans the outer wall (28) and the side walls (26, 27) of the plastic housing (12), at least over a portion of its depth, and is equipped at the end with soldering angles (51, 52), **characterised in that** the locking parts (58, 59) are locking brackets (58, 59) which, in the region of the two ends of the metal stirrup (14), protrude from the longitudinal sheet (46) of the metal stirrup and submerge at the edge into the interior (16) of the plastic housing (12).

2. Plug connector according to claim 1, **characterised in that** the metal stirrup (14) is preferably provided at both ends with a fixing tab (53, 54) extending its side wall and projecting beyond the lower side of the soldering angle (51, 52).

3. Plug connector according to claim 1 or 2, **characterised in that** the locking brackets (58, 59) penetrate a slot in the outer wall (28) of the housing (12) and end in a slot (33, 34) of the base (29) of the housing (12).

4. Plug connector according to at least any of the preceding claims, **characterised in that** the interior (16) of the housing (12) is provided with an extension (49, 50) engaging behind the locking brackets (58, 59).

5. Plug connector according to at least any of the preceding claims, **characterised in that** the locking brackets (58, 59) protrude perpendicularly from the longitudinal sheet (46) of the metal stirrup (14).

6. Plug connector according to at least any of the preceding claims, **characterised in that** the soldering angle (51, 52) is provided with at least one through-aperture (56, 57).

7. Plug connector according to at least any of the preceding claims, **characterised in that** the metal stirrup (14) is formed in one piece from sheet metal.

8. Plug connector according to claim 7, **characterised in that** the locking brackets (58, 59) are notched from the longitudinal sheet (46) of the metal stirrup (14).

9. Plug connector according to claim 7 or 8, **characterised in that** the fixing tab (53, 54) is notched from the soldering angle (51, 52).

10. Plug connector according to at least any of the preceding claims, **characterised in that** the contact arrangement (13) is cast in a plastic holder (36) which can be engaged so as to lock in the housing (12).

11. Plug connector according to at least any of the preceding claims, **characterised in that** the grid width of the printed circuit sheet-side contact terminals (39) of the contact arrangement (13) is smaller than that of the cable connector-side contact terminals (38) of the contact arrangement (13).

12. Plug connector according to claim 11, **characterised in that** the grid width of the printed circuit sheet-side contact terminals (39) is 0.5 mm and that of the cable connector-side contact terminals (38) is 0.8 mm.

## Revendications

1. Connecteur à fiche (10) comportant un boîtier (12) en matière plastique qui peut être fixé sur une carte de circuits imprimés (15) et dans lequel est reçu un agencement de contact (13) dont les branchements de contact (39) côté carte de circuits imprimés sont sortis hors du boîtier (12) pour être reliés à la carte de circuits imprimés (15) et dont les branchements de contact (38) côté connecteur de câble servent à la connexion avec un connecteur de câble (11), le boîtier (12) possédant des pièces de verrouillage (58, 59) d'un dispositif de verrouillage pour verrouiller son enfichage avec un connecteur de câble (11), et il est prévu un étrier métallique (14) qui chevauche la paroi de recouvrement (28) et les parois latérales (26, 27) du boîtier (12) en matière plastique au moins sur une partie de leur profondeur et qui est équipé, à ses extrémités, de cornières de soudage (51, 52), **caractérisé en ce que** les pièces de verrouillage (58, 59) sont des pattes de verrouillage (58, 59) qui font saillie dans la région des deux extrémités de l'étrier métallique (14) depuis la plaque longitudinale (46) de l'étrier métallique et qui plongent sur les bords dans l'espace intérieur (16) du boîtier (12) en matière plastique.

2. Connecteur à fiche selon la revendication 1, **caractérisé en ce que** l'étrier métallique (14) est pourvu, de préférence sur les deux extrémités, d'une languette de fixation (53, 54) prolongeant sa paroi latérale et faisant saillie au-delà de la face inférieure de la cornière de soudage (51, 52).

3. Connecteur à fiche selon l'une ou l'autre des revendications 1 et 2, **caractérisé en ce que** les pattes de verrouillage (58, 59) pénètrent à travers une fente dans la paroi de recouvrement (28) du boîtier (12) et se terminent dans une fente (33, 34) du fond (29) du boîtier (12).

4. Connecteur à fiche selon au moins l'une des revendications précédentes, **caractérisé en ce que** l'espace intérieur (16) du boîtier (12) est pourvu d'une extension (49, 50) engageant les pattes de verrouillage (58) par l'arrière.

5. Connecteur à fiche selon au moins l'une des revendications précédentes, **caractérisé en ce que** les pattes de verrouillage (58, 59) font saillie perpendiculairement depuis la plaque longitudinale (46) de l'étrier métallique (14).

6. Connecteur à fiche selon au moins l'une des revendications précédentes, **caractérisé en ce que** la cornière de soudage (51, 52) est pourvue d'au moins un perçage traversant (56, 57).

7. Connecteur à fiche selon au moins l'une des revendications précédentes, **caractérisé en ce que** l'étrier métallique (14) est formé d'un seul tenant en tôle.

8. Connecteur à fiche selon la revendication 7, **caractérisé en ce que** les pattes de verrouillage (58, 59) sont découpées hors de la plaque longitudinale (46) de l'étrier métallique (14).

9. Connecteur à fiche selon l'une ou l'autre des revendications 7 et 8, **caractérisé en ce que** la languette de fixation (53, 54) est découpée hors de la cornière de soudage (51, 52).

10. Connecteur à fiche selon au moins l'une des revendications précédentes, caractérisé en cè que l'agencement de contact (13) est noyé dans un support en matière plastique (36) qui peut être enfiché par enclenchement dans le boîtier (12).

11. Connecteur à fiche selon au moins l'une des revendications précédentes, **caractérisé en ce que** la largeur de trame des branchements de contact (39) côté carte de circuits imprimés est inférieure à celle des branchements de contact (38) côté connecteur de câble.

12. Connecteur à fiche selon la revendication 11, **caractérisé en ce que** la largeur de trame des branchements de contact (39) côté carte de circuits imprimés est de 0,5 mm et celle des branchements de contact (38) côté connecteur de câble est de 0,8 mm.
